# EUROPÄISCHE PATENTSCHRIFT

(11) **EP 0 539 648 B1**
(45) Veröffentlichungstag und Bekanntmachung des Hinweises auf die Patenterteilung: **31.08.1994**
(21) Anmeldenummer: 92102455.0
(22) Anmeldetag: 14.02.1992
(51) Int. Cl.: A45D 40/22, E05C 19/06

(54) **Kosmetikdose**
Vanity case
Boite à cosmétiques

(30) Priorität: 30.10.1991 DE 9113478 U
(43) Veröffentlichungstag der Anmeldung: 05.05.1993
(73) Patentinhaber: WILHELM KOOPMANN KG, D-58540 Meinerzhagen (DE)
(72) Erfinder: Machelett, Dietrich, W-5882 Meinerzhagen (DE)
(74) Vertreter: Hassler, Werner, Dr.

(56) Entgegenhaltungen:
- EP-A- 0 330 537
- EP-A- 0 337 220
- DE-U- 8 816 112
- FR-A- 2 647 319
- GB-A- 2 205 348

## Beschreibung

Die Erfindung betrifft eine Kosmetikdose aus zwei Gehäuseteilen, nämlich einem Unterteil und einem daran gelenkig gehaltenen Deckel sowie einem Verschluß, der an einem Gehäuseteil eine Rastnase und an dem anderen Gehäuseteil einen Griff zur Entriegelung umfaßt, mit einer im wesentlichen parallel zur Teilungsebene bewegbaren Entriegelungszunge mit einem von außen betätigbaren Griff, die in einem Randprofil des einen Gehäuseteils angeordnet ist, mit Stegen seitlich an dem Stirnrand der Entriegelungszunge (9), die den Griff halten, und mit einer in einen Ausschnitt des Randprofils hineinragenden Rastnase, die an dem anderen Gehäuseteil sitzt und mit der Entriegelungszunge zusammenwirkt.

Entsprechendes gilt für die in der FR-A-2 647 319 beschriebene Kosmetikdose, Dort ist die Rastnase an einem gesonderten Einsatz des Deckels angeformt. Der Griff mit der Entriegelungszunge bewegt sich in der Teilungsebene der Kosmetikdose. Die Entrieglungszunge ist sichtbar.

Aufgabe der Erfindung ist eine solche Verschlußausbildung, daß die Entriegelung geschützt und verdeckt angeordnet ist.

Diese Aufgabe wird nach der Erfindung dadurch gelöst, daß die Entriegelungszunge vom Rand eines Ausschnitts in dem Randprofil ausgehend und senkrecht zur Teilungsebene ausgerichtet ist.

Die Erfindung unterscheidet sich insofern vom Stand der Technik, als die Entriegelungszunge innerhalb des Randprofils geschützt liegt und infolge der Anordnung senkrecht zur Teilungsebene durch den Griff über einen vergleichsweise großen Weg bewegt wird. Die notwendige Kraft ist gering und unterliegt keinen Schwankungen. Die Entriegelung der Rastnase erfolgt in nahezu entspanntem Zustand derselben, so daß ein einwandfreies Aufspringen des Deckels gewährleistet ist.

Die Führung der Rastnase wird dadurch gewährleistet, daß die Rastnase in den Ausschnitt hineinragt.

Eine Einteiligkeit der Griffanordnung wird dadurch erzielt, daß an dem Stirnrand der Entriegelungszunge seitlich Stege sitzen, die den Griff halten.

Eine möglichst weitgehende Nutzung der Länge der Entriegelungszunge wird dadurch ermöglicht, daß die Stege mit dem Griff und der Entriegelungszunge einen Durchgang begrenzen, in den die Rastnase hineinreicht.

Eine Betätigung der Griffs wird dadurch ermöglicht, daß der Griff durch eine Ausnehmung des Randprofils nach außen ragt.

Eine sichere Funktion wird dadurch gewährleistet, daß ein Rastnocken der Entriegelungszunge mit der Rastnase zusammenwirkt.

Die Öffnung wird dadurch zwangsweise sichergestellt, daß bei der öffnungsbewegung des Griffes eine geneigte Fläche des Griffes mit einer geneigten Fläche der Rastnase in Eingrifff kommt.

Eine praktishe Bauart wird dadurch verwirklicht, daß die Entriegelungszunge am Unterteil des Gehäuses und die Rastnase am Deckel sitzen.

Ein Ausführungsbeispiel der Erfindung wird im Folgenden unter Bezugnahme auf die Zeichnung erläutert, in der darstellen:
Fig. 1 eine Gesamtansicht der Kosmetikdose,
Fig. 2 eine Einzelansicht des Verschlusses,
Fig. 3 einen Schnitt durch den Vershluß in Schließstellung und
Fig. 4 einen Schnitt zur Erläuterng des öffnungsvorgangs.

Die Kosmetikdose umfaßt ein durch eine Bodenplatte 2 abgeschlossenes Unterteil 1 mit einem U-förmigen, nach unten offenen Randprofil 6, einen durch ein Gelenk 4 verbundenen Deckel 3 und einen Verschluß 5. Die Teile sind als Thermoplastspritzgußteile ausgebildet. Das Unterteil 1 nimmt ein nicht dargestelltes Näpfchen für Kosmetikstoffe wie Puder, Creme, Farbstoff, Tusche oder dergleichen auf.

Der Verschluß 5 ist innerhalb des Randprofils 6 untergebracht. Das Randprofil 6 weist in der oberen Ringfläche, die parallel zu der Teilungsebene zwischen Unterteil und Deckel verläuft, einen etwa rechteckförmigen Ausschnitt 7 auf, in den eine Rastnase 8 des Deckels 3 hineinreicht. Von dem Randprofil 6 ragt am Rand dieses Ausschnitts 7 eine Entriegelungszunge 9 mit einem Rastnocken 10 frei nach unten und ist demzufolge parallel zur Teilungsebene der Kosmetikdose nachgiebig bewegbar. Der Rastnocken 10 ist für einen Eingriff mit der Rastnase 8 ausgebildet.

Im Stirnbereich der Entriegelungszunge 9 sind etwa parallel zur Bodenplatte 2 verlaufende Stege 11 eines Griffs 12 angesetzt. Der Griff 12 ragt durch eine schlitzförmige Ausnehmung 13 der Mantelwand des Randprofils 6 hindurch. Die Stege 11 begrenzen zusammen mit der Stirnkante der Entriegelungszungen 9 und dem Griff 12 einen etwa rechteckförmigen Durchgang 14, der ebenfalls parallel zur Teilungsebene verläuft.

An der Innenseite des Griffes 12 befindet sich eine deart geneigte Fläche 15, daß bei öffungsbewegung des Griffes 12 die Rastnase 8 und damit der Deckel 3 in Offenstellung gedrängt werden. Eine geneigte Fläche 16 an der Rastnase begünstigt dieses Öffnen des Deckels.

Fig. 3 zeigt die Schließstellung. Die Rastnase 8 ist mit dem Rastnocken 10 in Eingriff, so daß der Deckel geschlossen gehalten wird. Zum öffnen wird der Griff 12 gemäß Fig. 4 eingedrückt. Dabei wird der Sperrnocken 10 von der Rastnase 8 weggezogen, so daß der Deckel nach oben springt. Man kann in den Deckel eine nicht dargestellte Feder einbauen, damit der Deckel sicher aufspringt. Dieses Aufspringen wird durch die geneigten Flächen 15 und 16 begünstigt.

## Patentansprüche

1. Kosmetikdose aus zwei Gehäuseteilen, nämlich einem Unterteil (1) und einem daran gelenkig gehaltenen Deckel (3) sowie einem Verschluß (5), der an einem Gehäuseteil eine Rastnase (8) und an dem anderen Gehäuseteil einen Griff zur Entriegelung umfaßt, mit einer im wesentlichen parallel zur Teilungsebene bewegbaren Entriegelungszunge (9) mit einem von außen betätigbaren Griff (12), die in einem Randprofil (6) des einen Gehäuseteils angeordnet ist, mit Stegen (11) seitlich an dem Stirnrand der Entriegelungszunge (9), die den Griff (12) halten, und mit einer in einen Ausschnitt (7) des Randprofils (6) hineinragenden Rastnase (8), die an dem anderen Gehauseteil sitzt und mit der Entriegelungszunge (9) zusammenwirkt, dadurch gekennzeichnet, daß die Entriegelungszunge (9) vom Rand eines Ausschnitts (7) in dem Randprofil (6) ausgehend und senkrecht zur Teilungsebene ausgerichtet ist.

2. Kosmetikdose nach Anspruch 1, dadurch gekennzeichnet, daß die Stege (11) mit dem Griff (12) und der Entriegelungszunge (9) einen Durchgang (14) begrenzen, in den die Rastnase (8) hineinreicht.

3. Kosmetikdose nach Anspruch 2, dadurch gekennzeichnet, daß der Griff (12) durch eine Ausnehmung (13) des Randprofils (6) nach außen ragt.

4. Kosmetikdose nach einem der Ansprüche 1 bis 3, dadurch gekennzeichnet, daß ein Rastnocken (10) der Entriegelungszunge (9) mit der Rastnase (8) zusammenwirkt.

5. Kosmetikdose nach einem der Ansprüche 1 bis 4, dadurch gekennzeichnet, daß bei der öffnungsbewegung des Griffes eine geneigte Fläche (14) des Griffes mit einer geneigten Fläche (15) der Rastnase in Eingrifff kommt.

6. Kosmetikdose nach einem der Ansprüche 1 bis 5, dadurch gekennzeichnet, daß die Entriegelungszunge (9) am Unterteil des Gehäuses und die Rastnase (8) am Deckel sitzen.

## Claims

1. Cosmetics compact comprising two housing parts, namely a lower part (1) and a cover (3) articulatedly held thereon, and comprising a closure (5) which has a latching lug (8) on one housing part and a handle for unlocking on the other housing part, having an unlocking tongue (9) which can be moved substantially parallel to the parting plane and which has a handle (12) which can be actuated from outside, this unlocking tongue (9) being arranged in an edge profile (6) of the one housing part, having webs (11) laterally on the end edge of the unlocking tongue (9) which hold the handle (12), and having a latching lug (8) which projects into a cutout (7) of the edge profile (6) and which is seated on the other housing part and cooperates with the unlocking tongue (9), characterized in that the unlocking tongue (9) is aligned such that it extends from the edge of a cutout (7) in the edge profile (6) and perpendicularly with respect to the parting plane.

2. Cosmetics compact according to Claim 1, characterized in that the webs (11) delimit with the handle (12) and the unlocking tongue (9) a passage (14) into which the latching lug (8) reaches.

3. Cosmetics compact according to Claim 2, characterized in that the handle (12) projects outwards through a cutout (13) in the edge profile (6).

4. Cosmetics compact according to one of Claims 1 to 3, characterized in that a latching cam (10) of the unlocking tongue (9) cooperates with the latching lug (8).

5. Cosmetics compact according to one of Claims 1 to 4, characterized in that on the opening movement of the handle an inclined surface (14) of the handle comes into engagement with an inclined surface (15) of the latching lug.

6. Cosmetics compact according to one of Claims 1 to 5, characterized in that the unlocking tongue (9) is seated on the lower part of the housing and the latching lug (8) is seated on the cover.

## Revendications

1. Boîte à cosmétique comprenant deux parties de boîtier, c'est-à-dire une partie inférieure (1) et un couvercle (3) qui y est maintenu de façon articulée, ainsi qu'une fermeture (5) comprenant sur une partie de boîtier une saillie d'accrochage (8) et sur l'autre partie de boîtier une commande manuelle pour le déblocage, comprenant une languette de déblocage (9) qui peut être déplacée sensiblement parallèlement au plan de séparation et qui comprend une commande manuelle (12) qui peut être actionnée de l'extérieur et qui est agencée dans un profil de bord (6) d'une des parties de boîtier, comprenant des barrettes (12) latéralement sur le bord frontal de la languette de déblocage (9) et qui maintiennent la commande manuelle (12), et comprenant une saillie d'accrochage (8) qui pénètre dans une encoche (7) du profil de bord (6), qui est située sur l'autre partie de boîtier et qui coopère avec la languette de déblocage (9), caractérisée en ce que la languette de déblocage (9) est orientée en partant du bord d'une encoche (7) dans le profil de bord (6) et perpendiculairement au plan de séparation.

2. Boîte à cosmétique suivant la revendication 1, caractérisée en ce que les barrettes (11) délimitent avec la commande manuelle (12) et la languette de déblocage (9) un passage (14) dans lequel pénètre la saillie d'accrochage (8).

3. Boîte à cosmétique suivant la revendication 2, caractérisée en ce que la commande manuelle (12) fait saillie vers l'extérieur à travers un évidement (13) du profil de bord (6).

4. Boîte à cosmétique suivant l'une des revendications 1 à 3, caractérisée en ce qu'une bosse d'accrochage (10) de la languette de déblocage (9) coopère avec la saillie d'accrochage (8).

5. Boîte à cosmétique suivant l'une des revendications 1 à 4, caractérisée en ce que, lors du mouvement d'ouverture de la commande manuelle, une face inclinée (14) de la commande manuelle vient en prise avec une face inclinée (15) de la saillie d'accrochage.

6. Boîte à cosmétique suivant l'une des revendications 1 à 5, caractérisée en ce que la languette de déblocage est située sur la partie inférieure du boîtier et la saillie d'accrochage (8) sur le couvercle.
